# EUROPÄISCHE PATENTSCHRIFT

(11) **EP 4 420 556 B1**
(45) Veröffentlichungstag und Bekanntmachung des Hinweises auf die Patenterteilung: **15.01.2025**
(21) Anmeldenummer: 23158863.3
(22) Anmeldetag: 27.02.2023
(51) Int. Cl.: A45D 44/00, A45D 26/00

(54) **VORRICHTUNG UND VERFAHREN ZUR AUFBEWAHRUNG UND/ODER DOSIERUNG EINES SCHMELZPRODUKTES**
DEVICE AND METHOD FOR STORING AND/OR DOSING A MELTED PRODUCT
DISPOSITIF ET PROCÉDÉ DE STOCKAGE ET/OU DE DOSAGE D'UN PRODUIT FONDU

(43) Veröffentlichungstag der Anmeldung: 28.08.2024
(73) Patentinhaber: Noe, Seda, 53819 Neunkirchen-Seelscheid (DE)
(72) Erfinder: Noe, Seda, 53819 Neunkirchen-Seelscheid (DE)
(74) Vertreter: EGLI-EUROPEAN PATENT ATTORNEYS

(56) Entgegenhaltungen:
- DE-A1- 102018 132 193
- FR-A1- 2 523 824
- FR-A1- 2 591 446
- US-B2- 6 935 535

## Beschreibung

Die vorliegende Erfindung betrifft eine Vorrichtung zur Aufbewahrung und/oder Dosierung eines Schmelzproduktes, insbesondere eines Enthaarungswachses, sowie ein Verfahren zur Aufbewahrung und/oder Dosierung eines Schmelzproduktes, insbesondere eines Enthaarungswachs.

In der Kosmetik- bzw. Haarentfernungsindustrie wird in einem Haarentfernungsverfahren ein Schmelzprodukt, wie zum Beispiel ein Enthaarungswachs, auf einen Körperbereich aufgetragen. Damit bildet sich auf dem entsprechenden Körperbereich eine Wachsschicht, welche sich, insbesondere bei anschliessender Abkühlung, mit den an dem Körperbereich vorhandenen Haaren verbindet. Durch Entfernen der Wachsschicht von dem Körperbereich, beispielsweise unter Verwendung von Stoffstreifen, werden auch die Haare entfernt.

Das Enthaarungswachs liegt bei Raumtemperatur in der Regel in semi-fester oder fester Form, d.h. in einem nicht-fliessfähigen Zustand, vor und muss erwärmt werden, um einen fliessfähigen Zustand (flüssige oder zähflüssige Form bzw. Viskosität) zu erreichen, in dem es weiter zur Anwendung auf der Haut aufbringbar ist.

Um ein rasches Bereitstellen des anwendungsbereiten, d.h. auf die gewünschte Temperatur erwärmten und fliessfähigen Enthaarungswachses zu gewährleisten und etwaige Wartezeiten zu vermeiden, ist es wünschenswert, das Enthaarungswachs in einem geeigneten Behälter bereits im anwendungsbereiten Zustand in ausreichender Menge aufzubewahren.

DE 10 2018 132 193 A1 beschreibt ein Schmelzvorbereitungs- und Aufbewahrungsgerät mit zwei oberen Kammern mit runden Widerstandsheizungen, zwei unteren Kammern mit runden Widerstandheizungen, und einem Ablasshahn zum Ausgeben einer Menge des in der unteren Kammer vorgesehenen Enthaarungswachses.

US 6,935,535 B2 beschreibt einen Heisswachsbehälter mit einem Heizelement, das das Wachs bis zu einen flüssigen Zustand erwärmt. Am Boden des Behälters ist ein Auslass mit einem Regelventil vorgesehen, um die erforderliche Menge des Wachses auszugeben.

US 8,084,718 B1 beschreibt ein Wachsschmelzsystem mit einem Behälter, in dem eine Schmelzstufe und eine Aufbewahrungsstufe ausgebildet sind. An der Schmelzstufe ist ein Abfluss vorgesehen, um geschmolzenes Wachs der Aufbewahrungsstufe zuzuführen.

Es ist eine Aufgabe der vorliegenden Erfindung, eine verbesserte Vorrichtung und ein verbessertes Verfahren zur Aufbewahrung und/oder Dosierung eines Schmelzproduktes, insbesondere eines Enthaarungswachses, bereitzustellen, mit dem insbesondere eine hygienische und/oder möglichst exakt dosierte Menge des Schmelzprodukts ausgegeben werden kann, und/oder das Schmelzprodukt in ausreichender Menge anwendungsbereit aufbewahrt werden kann. Die Aufgabe wird gelöst durch eine Vorrichtung gemäss Anspruch 1 und ein Verfahren gemäss Anspruch 14. Weiterbildungen der Erfindung sind jeweils in den abhängigen Ansprüchen angegeben. Das Verfahren kann durch untenstehende bzw. in den Unteransprüchen angegeben Merkmale der Vorrichtung weitergebildet sein, und umgekehrt.

Eine erfindungsgemässe Vorrichtung dient zur Aufbewahrung und/oder Dosierung eines Schmelzproduktes, insbesondere Enthaarungswachs. Die Vorrichtung umfasst einen ersten oberen Behälter zur Aufnahme des Schmelzprodukts, eine erste Heizvorrichtung, die in oder an dem ersten oberen Behälter vorgesehen ist, um das Schmelzprodukt in dem ersten oberen Behälter zu erhitzen, einen ersten unteren Behälter, der unterhalb des ersten oberen Behälters vorgesehen ist, zur Aufnahme des Schmelzprodukts aus dem ersten oberen Behälter, und eine zweite Heizvorrichtung, die in oder an dem ersten unteren Behälter vorgesehen ist, um das Schmelzprodukt in dem ersten unteren Behälter zu erhitzen. Weiter umfasst die Vorrichtung einen Auslass, der an einer Behälterunterseite des ersten unteren Behälters vorgesehen ist, um das Schmelzprodukt aus dem ersten unteren Behälter auszugeben, wobei zumindest eine Auslassabdeckung an dem Auslass vorgesehen ist, die im Wesentlichen flächig ausgebildet ist und dazu ausgebildet ist, den Auslass zu verschliessen. Weiter umfasst die Vorrichtung zumindest einen Aktuator, der mit der Auslassabdeckung verbunden und dazu ausgebildet ist, die Auslassabdeckung durch eine translatorische Bewegung im Wesentlichen parallel zu einer Ebene der Auslassabdeckung in eine erste Position zu bringen, in der die Auslassabdeckung den Auslass vollständig verschliesst, und in eine zweite Position, in der die Auslassabdeckung den Auslass freigibt.

Vorzugsweise sind der erste obere und untere Behälter jeweils so ausgebildet, dass das erwärmte Schmelzprodukt bzw. Enthaarungswachs mittels Schwerkraft vom ersten oberen in den ersten unteren Behälter gelangt, und/oder so, dass lediglich am Behälterrand fliessfähiges, teilweise aber festes, Schmelzprodukt bzw. Enthaarungswachs vom ersten oberen in den ersten unteren Behälter gelangt.

Vorzugsweise weist der erste obere und/oder untere Behälter an einer Behälterinnenseite eine Beschichtung auf, durch die ein Anhaften des Schmelzprodukts an dem Behälter verhindert oder verringert wird.

Durch das Bereitstellen der zumindest einen Auslassabdeckung ist es beispielsweise möglich, eine dosierte Menge des Schmelzprodukts bzw. Enthaarungswachses auszugeben. Der Aktuator kann dabei elektronisch angesteuert werden, sodass eine automatische Ausgabe einer Menge des Schmelzprodukts bzw. Enthaarungswachses möglich ist. Das Schmelzprodukt bzw. Enthaarungswachs kann beispielsweise in ausreichender Menge anwendungsbereit in dem unteren Behälter bevorratet sein. Dadurch ist es möglich, ein Enthaarungsverfahren möglichst zeiteffizient durchzuführen, da etwaige Erwärmungszeiten für das Enthaarungswachs entfallen können. Zudem ist es möglich, eine exakte Menge des Enthaarungswachses auszugeben, sodass überschüssiges Enthaarungswachs verringert oder vermieden werden kann, wodurch ein Enthaarungsverfahren kostengünstig und materialsparend durchführbar ist.

Die Vorrichtung ist vorzugsweise im Wesentlichen geschlossen ausgebildet, beispielsweise mittels eines Gehäuses und/oder einer Abdeckung. "Im Wesentlichen geschlossen" bedeutet hier, dass Öffnungen zum Einfüllen und Ausgeben des Schmelzprodukts bzw. Enthaarungswachses, z.B. der o.g. Auslass, nicht ausgeschlossen sind. Alternativ oder zusätzlich können der obere und/oder der untere Behälter verschliessbar ausgebildet sein, z.B. mittels eines Behälterdeckels verschliessbar sein. Dadurch kann beispielsweise eine Kontamination des Schmelzprodukts/Enthaarungswachses mit Bakterien oder anderen Verunreinigungen minimiert oder verhindert werden. Zudem kann ein Austreten von unangenehmen Gerüchen und/oder gesundheitsgefährdenden Dämpfen verhindert werden. Ferner kann ein Energieaustausch mit der Umgebung verringert werden, was die Vorrichtung bzw. die Erwärmung des Schmelzproduktes energie- und kosteneffizient gestalten kann.

Eine Entnahme des Schmelzprodukts bzw. Enthaarungswachses an dem Auslass kann beispielsweise durch Anordnen eines weiteren Behälters, z.B. eines Bechers, unter dem Auslass erfolgen.

Ein Volumen des ersten unteren Behälters kann beispielsweise drei Liter betragen. Damit kann ein ausreichend grosses Volumen zur Aufbewahrung des Schmelzproduktes bzw. Enthaarungswachses zur Verfügung gestellt sein.

Vorzugsweise umfasst die Vorrichtung weiter eine Steuereinheit, die ausgebildet und/oder programmiert ist, den zumindest einen Aktuator so zu steuern, dass die Auslassabdeckung von der ersten Position in die zweite Position gebracht wird, um eine vorab festgelegte Menge des in dem ersten unteren Behälter vorgesehenen Schmelzprodukts durch den Auslass auszugeben. Weiter bevorzugt umfasst die Vorrichtung eine Bedieneinheit mit zumindest einem ersten Bedienelement zur Auswahl einer ersten vorab festgelegten Menge des Schmelzprodukts und zumindest einem zweiten Bedienelement zur Auswahl einer von der ersten Menge verschiedenen zweiten vorab festgelegten Menge des Schmelzprodukts, wobei die erste Menge und die zweite Menge vorzugsweise verschiedenen Anwendungsbereichen, insbesondere verschiedenen Körperbereichen, zugeordnet sind.

Durch die Steuereinheit ist beispielsweise eine automatische Ausgabe einer Menge des Schmelzproduktes bzw. Enthaarungswachses möglich. Die Bedieneinheit kann eine Bedienung der Vorrichtung, insbesondere die Auswahl einer geeigneten Menge des Schmelzproduktes, für den Benutzer vereinfachen. Insbesondere können durch die Kombination einer Steuereinheit mit einer Bedieneinheit verschiedene vorprogrammierte Dosiermengen des Schmelzproduktes bzw. Enthaarungswachses bereitgestellt und durch den Benutzer auswählbar sein.

Vorzugsweise steuert die Steuereinheit die erste und die zweite Heizvorrichtung so, dass das Schmelzprodukt im ersten oberen Behälter mindestens an der Behälterwand in einen fliessfähigen Zustand versetzt wird, und/oder dass eine Temperatur des Schmelzprodukts in dem ersten unteren Behälter im Wesentlichen konstant gehalten wird, vorzugsweise einen im Wesentlichen konstanten Wert in einem Bereich zwischen 50°C und 80°C, weiter bevorzugt zwischen 55°C und 75°C, aufweist, und/oder so, dass eine Temperatur des Schmelzprodukts im ersten oberen Behälter kleiner ist als eine Temperatur des Schmelzprodukts im ersten unteren Behälter. Weiter bevorzugt umfasst die Vorrichtung zumindest eine Temperaturmesseinrichtung, insbesondere einen Temperaturfühler, zum Erfassen einer Temperatur des Schmelzprodukts in dem ersten oberen und/oder unteren Behälter, wobei die zumindest eine Temperaturmesseinrichtung dazu ausgebildet ist, die erfasste Temperatur an die Steuereinheit zu übermitteln.

Die Temperaturmesseinrichtung(en) können, insbesondere in Kombination mit der Steuereinrichtung, beispielsweise eine Regelung der Temperatur des jeweiligen Behälters und/oder des darin vorgesehenen Schmelzprodukts auf einen im Wesentlichen konstanten Wert ermöglichen. Damit ist es beispielsweise möglich, das Schmelzprodukt anwendungsbereit in dem unteren Behälter aufzubewahren. Vorzugsweise sind die Soll-Temperaturen so gewählt, dass das Schmelzprodukt in einem fliessfähigen Zustand vorliegt, ein Verdampfen von Bestandteilen des Schmelzprodukts jedoch verhindert wird. Dadurch kann beispielsweise eine übermässige Erhitzung des Schmelzprodukts/Enthaarungswachses verhindert werden, sodass unangenehmen Gerüche und/oder gesundheitsgefährdende Dämpfe vermieden werden können. Auch kann eine etwaige Verbrennungsgefahr der Anwendungsfläche (Hautfläche) vermieden werden.

Vorzugsweise ist der Aktuator als ein Solenoidmotor ausgebildet. Dadurch kann beispielsweise ein Aktuator zur automatischen Steuerung der Auslassabdeckung zur Freigabe und zum Verschliessen des Auslasses, und insbesondere zum Ausgeben einer definierten Menge des Schmelzproduktes, bereitgestellt sein.

Vorzugsweise ist die erste und/oder die zweite Heizvorrichtung als eine Widerstandsheizung ausgebildet, die vorzugsweise um eine Aussenseite des ersten oberen und/oder unteren Behälters herum vorgesehen ist. Alternativ kann auch jede andere zur Erwärmung des Schmelzprodukts in dem jeweiligen Behälter geeignete Heizvorrichtung vorgesehen sein.

Vorzugsweise weist der erste untere Behälter einen Behälterboden auf und der Auslass ist als eine Auslassöffnung in dem Behälterboden ausgebildet. Vorzugsweise umfasst die Vorrichtung einen trichterförmigen Ausgabeabschnitt, der unterhalb des Auslasses angeordnet ist, um durch den Auslass ausgegebenes Schmelzprodukt nach unten abzugeben. Damit ist es beispielsweise möglich, das Schmelzprodukt auf einfache Art und Weise auszugeben, und/oder den unteren Behälter möglichst restlos zu entleeren.

Vorzugsweise ist die Auslassabdeckung eine erste Auslassabdeckung, und die Vorrichtung umfasst weiter eine zweite Auslassabdeckung, die an der Auslassöffnung vorgesehen und im Wesentlichen flächig ausgebildet ist, wobei die erste und die zweite Auslassabdeckung dazu ausgebildet sind, den Auslass gemeinsam zu verschliessen oder freizugeben, und die Vorrichtung umfasst zumindest einen zweiten Aktuator, der mit der zweiten Auslassabdeckung verbunden und dazu ausgebildet ist, die zweite Auslassabdeckung durch eine translatorische Bewegung im Wesentlichen parallel zu einer Ebene der zweiten Auslassabdeckung in eine erste Position zu bringen, in der die zweite Auslassabdeckung gemeinsam mit der ersten Auslassabdeckung den Auslass vollständig verschliesst, und in eine zweite Position, in der die zweite Auslassabdeckung gemeinsam mit der ersten Auslassabdeckung den Auslass freigibt.

Damit kann beispielsweise eine automatisch ansteuerbare Auslassabdeckung zum wahlweisen Verschliessen oder Freigeben des Auslasses bereitgestellt sein.

Vorzugsweise umfasst die Vorrichtung einen Materialkasten zur Aufnahme des unverflüssigten Schmelzprodukts, wobei der Materialkasten zumindest teilweise im ersten oberen Behälter angeordnet ist. Vorzugsweise ist der Materialkasten zumindest abschnittsweise offen ausgebildet und/oder von ausserhalb der Vorrichtung zugänglich ausgebildet. Damit ist es beispielsweise möglich, eine Menge des Schmelzproduktes auch während dem Betrieb der Vorrichtung einzufüllen oder nachzufüllen.

Vorzugsweise ist der erste obere und/oder untere Behälter thermisch isoliert und/oder geruchsdicht ausgebildet ist, und/oder die Vorrichtung umfasst ein Gehäuse, in dem zumindest der erste obere und untere Behälter, sowie die erste und zweite Heizvorrichtung vorgesehen sind. Damit kann beispielsweise ein Austreten von unangenehmen Gerüchen und/oder gesundheitsgefährdenden Dämpfen verhindert werden, und/oder die Energieeffizienz der Vorrichtung erhöht werden.

Vorzugsweise umfasst die Vorrichtung einen zweiten oberen Behälter mit einer dritten Heizvorrichtung, die ähnlich, vorzugsweise identisch, zum ersten oberen Behälter und der ersten Heizvorrichtung ausgebildet sind, und einen zweiten unteren Behälter mit einem Auslass und einer vierten Heizvorrichtung, die ähnlich, vorzugsweise identisch, zum ersten unteren Behälter und der zweiten Heizvorrichtung ausgebildet sind. Weiter bevorzugt sind die zweite und die vierte Heizvorrichtung so ausgebildet und/oder die Vorrichtung weist eine Steuereinheit auf zur Steuerung der zweiten und vierten Heizvorrichtung so, dass eine Temperatur des Schmelzprodukts in dem ersten unteren Behälter grösser ist als eine Temperatur des Schmelzprodukts in dem zweiten unteren Behälter.

Damit kann beispielsweise eine Vorrichtung bereitgestellt sein, die zur Ausgabe von anwendungsbereitem Enthaarungswachs mit unterschiedlichen Temperaturen ausgebildet ist, und/oder zur separaten Aufnahme und Aufbewahrung verschiedener Wachssorten ausgebildet ist.

Ein erfindungsgemässes Verfahren zur Aufbewahrung und/oder Dosierung eines Schmelzproduktes, insbesondere eines Enthaarungswachs, umfasst die folgenden Schritte:
- Einbringen des Schmelzprodukts in einen ersten oberen Behälter,
- Erhitzen des Schmelzprodukts in dem ersten oberen Behälter mittels einer ersten Heizvorrichtung, die in oder an dem ersten oberen Behälter vorgesehen ist,
- Einbringen des Schmelzprodukts, vorzugsweise unter Einwirkung von Schwerkraft, in einen ersten unteren Behälter, der unterhalb des ersten oberen Behälters vorgesehen ist
- Erhitzen des Schmelzprodukts in dem ersten unteren Behälter mittels einer zweiten Heizvorrichtung, die in oder an dem ersten unteren Behälter vorgesehen ist, und
- Ausgeben des Schmelzprodukts über einen Auslass, der an einer Behälterunterseite des ersten unteren Behälters vorgesehen ist,
wobei zumindest eine Auslassabdeckung an dem Auslass vorgesehen ist, die im Wesentlichen flächig ausgebildet ist und dazu ausgebildet ist, den Auslass zu verschliessen, und wobei die Auslassabdeckung durch zumindest einen Aktuator, der mit der Auslassabdeckung verbunden ist, eine translatorische Bewegung im Wesentlichen parallel zu einer Ebene der Auslassabdeckung ausführt, um in eine erste Position zu gelangen, in der die Auslassabdeckung den Auslass vollständig verschliesst, und/oder in eine zweite Position, in der die Auslassabdeckung den Auslass freigibt.

Das Verfahren kann insbesondere durch die oben beschriebenen Merkmale der Vorrichtung weitergebildet sein. Mit dem erfindungsgemässen Verfahren können ähnliche oder dieselben Wirkungen erzielt werden wie mit der oben beschriebenen Vorrichtung.

Weitere Merkmale und Zweckmässigkeiten der Erfindung ergeben sich aus der Beschreibung eines Ausführungsbeispiels anhand der beigefügten Zeichnungen. Von den Figuren zeigen:
- Fig. 1: eine schematische, perspektivische Ansicht einer Vorrichtung zur Aufbewahrung, Erwärmung und/oder Dosierung eines Schmelzprodukts gemäss vorliegender Erfindung,
- Fig. 2: eine schematische, perspektivische Ansicht der in Fig. 1 gezeigten Vorrichtung ohne ein Gehäuse,
- Fig. 3: eine schematische, perspektivische Ansicht der in Fig. 1, 2 gezeigten Vorrichtung von vorne ohne das Gehäuse,
- Fig. 4a: eine schematische, perspektivische Ansicht eines in der in Fig. 1 bis 3 gezeigten Vorrichtung enthaltenen Materialkastens,
- Fig. 4b: eine schematische, perspektivische Ansicht eines in der in Fig. 1 bis 3 gezeigten Vorrichtung enthaltenen oberen Behälters,
- Fig. 4c: eine schematische, perspektivische Ansicht einer in der in Fig. 1 bis 3 gezeigten Vorrichtung enthaltenen Heizvorrichtung,
- Fig. 4d: eine schematische, perspektivische Ansicht eines in der in Fig. 1 bis 3 gezeigten Vorrichtung enthaltenen Ausgabeabschnitts,
- Fig. 5a: eine schematische, perspektivische Ansicht zweier Auslassabdeckungen und Aktuatoren der in Fig. 1 bis 3 gezeigten Vorrichtung,
- Fig. 5b und 5c: eine schematische, perspektivische Ansicht eines in der in Fig. 1 bis 3 gezeigten Vorrichtung enthaltenen unteren Behälters mit den in Fig. 5a gezeigten Auslassabdeckungen in einem geschlossenen (Fig. 5b) und einem geöffneten (Fig. 5c) Zustand, und
- Fig. 6: eine schematische Ansicht einer in der in Fig. 1 bis 3 gezeigten Vorrichtung enthaltenen Bedieneinheit.

Im Folgenden wird mit Bezug auf die Figuren 1 bis 3 eine Vorrichtung 1 zur Behandlung eines Schmelzprodukts, im Folgenden als Enthaarungswachs bezeichnet, gemäss der vorliegenden Erfindung beschrieben. Die Vorrichtung ist, wie weiter unten im Detail beschrieben, dazu ausgebildet, das Enthaarungswachs zu erwärmen, zu bevorraten und dosiert auszugeben.

Die in Fig. 1 bis 3 gezeigte Vorrichtung 1 weist eine Basis in Form einer Grundplatte 2 mit, in vorliegender Ausführungsform vier, Standfüssen 3 auf, die an einer Unterseite der Grundplatte 2 angebracht sind und die Grundplatte 2 tragen, beispielsweise um für einen stabilen Stand der Vorrichtung 1 zu sorgen.

An einer Oberseite der Grundplatte 2 ist ein Gehäuse oder eine Abdeckung 4 der Vorrichtung vorgesehene, das die Vorrichtung 1 zumindest teilweise nach aussen abschliesst. In Fig. 1 ist die Vorrichtung mit dem Gehäuse 4 gezeigt, in Fig. 2 und 3 ist die Vorrichtung 1 zur besseren Darstellbarkeit der in dem Gehäuse 4 angeordneten Komponenten ohne das Gehäuse dargestellt.

An einer Aussenseite des Gehäuses 4 sind zumindest eine, in den Figuren zwei, Bedieneinheiten 5a, 5b, z.B. in Form von Schaltflächen, vorgesehen (s. auch Fig. 6), sowie optional ein zentraler Schalter 6 zum Ein- und/oder Ausschalten der Vorrichtung 1.

Innerhalb des Gehäuses 4 sind jeweils zwei obere Behälter 7a, 7b mit jeweiligen daran vorgesehenen Heizvorrichtungen 8a, 8b, und zwei untere Behälter 9a, 9b mit jeweiligen daran vorgesehenen Heizvorrichtungen 10a, 10b angeordnet. Die Behälter 7a, 7b, 9a, 9b dienen der Aufnahme eines Schmelzproduktes, insbesondere eines Enthaarungswachses. Die unteren Behälter 9a, 9b sind jeweils auf der Oberseite der Grundplatte 2 angeordnet und stehen mit dem jeweiligen darüber angeordneten oberen Behälter 7a, 7b so in Verbindung, dass fliessfähiges Enthaarungswachs aus dem oberen Behälter 7a, 7b, vorzugsweise unter Einwirkung von Schwerkraft, in den unteren Behälter 9a, 9b gelangen kann.

An der Unterseite der Grundplatte 2 sind in einem Bereich der unteren Behälter 9a, 9b jeweilige Ausgabeabschnitte 16a, 16b (s. auch Fig. 4d) vorgesehen, um fliessfähiges Enthaarungswachs aus den unteren Behältern 9a, 9b bzw. aus der Vorrichtung 1 auszugeben.

Weiter weist die Vorrichtung 1 zwei Materialkästen 11a, 11b auf, von denen jeweils einer zumindest teilweise in einem der oberen Behälter 7a, 7b angeordnet ist. Die Behälter 7a, 7b, 9a, 9b und Heizvorrichtungen 8a, 8b, 10a, 10b sind innerhalb des Gehäuses 4 vorgesehen, die Materialkästen 11a, 11b stehen nach oben teilweise über das Gehäuse 4 vor, sodass sie von ausserhalb des Gehäuses 4 zugänglich sind (s. Fig. 1). Die Behälter, Materialkästen und Heizvorrichtungen werden weiter unten in Bezug auf Fig. 4a-c, 5b, 5c näher beschrieben.

In Fig. 1 bis 3 ist den in den Figuren auf der linken Seite dargestellten Behältern, Heizvorrichtungen, Materialkästen und Ausgabeabschnitten jeweils der Zusatz "a" zugeordnet, den auf der rechten Seite dargestellten Behältern, Materialkästen, Heizvorrichtungen und Ausgabeabschnitten jeweils der Zusatz "b".

Jedem der unteren Behälter 9a, 9b ist zumindest ein Aktuator 24, 25 zugeordnet, der der Betätigung einer Auslassabdeckung (s. Fig. 5a-5c; in Fig. 1-3 nicht gezeigt) dient. Die in Fig. 2, 3 gezeigten Aktuatoren 12 sind ausserhalb der unteren Behälter 9a, 9b auf der Grundplatte 2 angeordnet.

Weiter umfasst die Vorrichtung 1 eine Steuereinheit, welche in vorliegender Ausführungsform als eine elektronische Steuerkarte 13 mit Relais 14 ausgebildet ist. Die Steuereinheit ist dazu ausgebildet und/oder programmiert, die Komponenten der Vorrichtung 1, insbesondere die Heizvorrichtungen 8a, 8b, 10a, 10b und die Aktuatoren 24, 25 zu steuern. Die Steuereinheit ist dazu ausgebildet, Steuerungsbefehle von der Bedieneinheit 5a, 5b zu empfangen und die Komponenten der Vorrichtung 1 entsprechend zu steuern.

An oder in den Behältern 7a, 7b, 9a, 9b ist jeweils eine Temperaturmesseinrichtung in Form eines Temperaturfühlers 15, in Fig. 4c ist der Temperaturfühlers 15 an der Heizvorrichtung vorgesehen. Die Temperaturmesseinrichtung ist ausgebildet zum Erfassen einer Temperatur des Enthaarungswachses in dem jeweiligen Behälter. Vorzugsweise ist die Vorrichtung 1 weiter ausgebildet, die von der Temperaturmesseinrichtung erfasste Temperatur, beispielsweise mittels geeigneter (Daten-)Kabel oder drahtlos, an die Steuereinheit zu übermitteln.

Fig. 4a zeigt eine Ansicht eines Materialkastens 11a, 11b. Der in Fig. 4a gezeigte Materialkasten ist rein beispielhaft zylinderförmig ausgebildet und weist eine Höhe auf, die so gewählt ist, dass er über einen oberen Rand des jeweiligen oberen Behälters 7a, 7b (s. Fig. 2, 3) hervorsteht, wenn der Materialkasten in dem oberen Behälter angeordnet ist. Zu seiner Oberseite hin ist der Materialkasten 11a, 11b offen ausgebildet. Dadurch ist ein Nachfüllen von Enthaarungswachs, beispielsweise in einer nach unten offenen Wachsdose, in die Vorrichtung 1 über den Materialkasten 11a, 11b bei geschlossenem Gehäuse 4 möglich.

Fig. 4b zeigt eine Ansicht des oberen Behälters 7a, 7b, der in vorliegender Ausführungsform nach oben hin offen ausgebildet ist. Er weist eine rein beispielhaft zylinderförmige Gestalt auf, wobei ein Durchmesser des oberen Behälters grösser ist als ein Durchmesser des Materialkastens 11a, 11b, um eine Aufnahme des Materialkastens in dem oberen Behälter zu erlauben. An seiner Unterseite weist der obere Behälter 7a, 7b einen sich radial nach aussen erstreckenden Vorsprung 17 auf, mit dem er auf dem jeweiligen unteren Behälter 9a, 9b aufliegt und/oder an diesem befestigt ist.

Fig. 4c zeigt eine Ansicht der Heizvorrichtung 8a, 8b, 10a, 10b, die in vorliegender Ausführungsform beispielsweise als eine Widerstandsheizung ausgebildet sind. Die Heizvorrichtung ist im Wesentlichen zylindrisch ausgebildet mit einem Durchmesser, der geringfügig grösser ist als der Durchmesser des Behälters 7a, 7b, 9a, 9b, an dem die Heizvorrichtung angebracht ist. Damit ist die Heizvorrichtung an einer Behälteraussenseite des jeweiligen Behälters 7a, 7b, 9a, 9b vorzugsweise so anbringbar, dass sie in Kontakt mit der Behälteraussenseite ist (s. auch Fig. 2, 3). Dies erlaubt eine gute Wärmeübertragung von der Heizvorrichtung zu dem jeweiligen Behälter. Die Heizvorrichtung 8a, 8b, 10a, 10b ist dazu ausgebildet, den jeweiligen Behälter 7a, 7b, 9a, 9b bzw. das in dem jeweiligen Behälter vorgesehene Enthaarungswachs zu beheizen. An der Heizvorrichtung ist der Temperaturfühler 15 vorgesehen.

Fig. 4d zeigt eine Ansicht des Ausgabeabschnitts 16a, 16b des jeweiligen unteren Behälters 9a bzw. 9b. Der Ausgabeabschnitt 16a, 16b ist trichterförmig ausgebildet mit einer sich nach unten verjüngenden Form. Der Ausgabeabschnitts 16a, 16b ist so ausgebildet, dass er an der Unterseite der Grundplatte 2 im Bereich eines Auslasses (s. Fig. 5b, 5c) des jeweiligen unteren Behälters 9a, 9b anbringbar ist. Hierzu ist der Ausgabeabschnitt in vorliegender Ausführungsform an einer Anbringplatte 18 mit Befestigungsabschnitten 19 vorgesehen, mittels denen der Ausgabeabschnitt 16a, 16b an der Unterseite der Grundplatte 2 anbringbar ist (s. Fig. 3). Der Ausgabeabschnitt kann auch integral mit der Grundplatte 2 ausgebildet sein (in den Figuren nicht gezeigt).

Fig. 5a zeigt zwei Auslassabdeckungen in Form von Abdeckplatten 21, 22. Die Abdeckplatten sind rein beispielhaft rechteckig ausgebildet. In einer geschlossenen Position, in der sie aneinander angrenzen, decken sie zusammen eine Fläche ab, die grösser ist als eine Auslassöffnung 20 (s. Fig. 5b, 5c) des unteren Behälters 9a, 9b bzw. der Grundplatte 2. Ihre zueinander weisenden Kanten 23 weisen in vorliegender Ausführungsform eine komplementäre Form auf, welche eine abdichtende Wirkung für das in dem unteren Behälter vorgesehene fliessfähige Enthaarungswachs hat. Beispielsweise sind die Kanten 23 gestuft oder gezackt ausgebildet.

Weiter zeigt Fig. 5a zwei Aktuatoren 24, 25, die jeweils über eine in vorliegender Ausführungsform stabförmige Verbindung 26 mit den Abdeckplatten 21, 22 verbunden sind. Jeder der Aktuatoren 24, 25 ist dazu ausgebildet, die mit ihm verbundene Abdeckplatte 21 bzw. 22 in Bewegung zu versetzen, sodass diese sich von der jeweils anderen Abdeckplatte weg bewegt oder auf diese zu bewegt. Mit anderen Worten sind die Aktuatoren 24, 25 dazu ausgebildet, die jeweilige Abdeckplatte 21, 22 in eine translatorische Bewegung parallel oder im Wesentlichen parallel zur Ebene der Abdeckplatte zu versetzen. In Fig. 5a sind die Abdeckplatten 21, 22 in einer ersten Position dargestellt, in der sie aneinander angrenzen, d.h. in der sich ihre zueinander weisenden Kanten 23 berühren. Werden die Abdeckplatten 21, 22 aus dieser Position durch die Aktuatoren 24, 25 in Bewegung versetzt, so bewegen sie sich voneinander weg, in Fig. 5a durch Pfeile B1, B2 dargestellt, sodass sie in einer zweiten Position einen Spalt zwischen den beiden Abdeckplatten 21, 22 freigeben (s. Fig. 5c).

Die Aktuatoren 24, 25 können beispielsweise als Solenoidmotoren ausgebildet sein.

In Fig. 5b, 5c ist der untere Behälter 9a, 9b mit den Abdeckplatten 21, 22 und Aktuatoren 24, 25 gezeigt. Der untere Behälter 9a, 9b weist eine rein beispielhaft zylinderförmige Gestalt auf, wobei ein Durchmesser des unteren Behälters 9a, 9b in vorliegender Ausführungsform grösser ist als ein Durchmesser des jeweiligen oberen Behälters 7a, 7b, sodass sich der obere Behälter 7a, 7b mit dem Vorsprung 17 (s. Fig. 1-3 und 4b) auf dem unteren Behälter 9a, 9b abstützt.

Der untere Behälter 9a, 9b ist auf der Oberseite der Grundplatte 2 angebracht und begrenzt zusammen mit dieser einen Aufnahmeraum, beispielsweise mit einem Volumen von drei Litern, für das Enthaarungswachs. Somit bildet die Grundplatte 2 im Bereich des unteren Behälters 9a, 9b dessen Behälterboden. Die Grundplatte 2 weist im Bereich des unteren Behälters 9a, 9b eine Ausgabeöffnung 20 zum Ausgeben von Enthaarungswachs auf (s. Fig. 5c). Die Abdeckplatten 21, 22 sind im Bereich der Ausgabeöffnung 20 vorgesehen, sodass sie die Ausgabeöffnung 20 vollständig verschliessen, wenn sie in der ersten Position, in der sie aneinander angrenzen (s. Fig. 5a), vorgesehen sind, wie in Fig. 5b gezeigt. In dieser Position der Abdeckplatten 21, 22, d.h. einem geschlossenen Zustand der Ausgabeöffnung 20, kann kein Enthaarungswachs durch die Ausgabeöffnung 20 austreten.

Die Aktuatoren 24, 25 sind ausserhalb des unteren Behälters 9a, 9b auf der Grundlatte 4 angebracht. Durch entsprechende Ansteuerung der Aktuatoren 24, 25 bewegen sich die Abdeckplatten 21, 22 voneinander weg (Pfeile B1, B2 in Fig. 5a) bis sie sich in der in Fig. 5c dargestellten zweiten Position befinden, in der sie die Ausgabeöffnung 20 vollständig freigeben. In dieser Position der Abdeckplatten 21, 22, d.h. einem geöffneten Zustand der Ausgabeöffnung 20, wird Enthaarungswachs durch die Ausgabeöffnung 20 und den daran anschliessenden Ausgabeabschnitte 16a, 16b abgegeben. Durch entsprechende Ansteuerung der Aktuatoren 24, 25 sind die Abdeckplatten 21, 22 wieder in die erste Position, in der sie die Ausgabeöffnung 20 verschliessen (Fig. 5b), bringbar. Durch einen Zeitraum, in dem die Ausgabeöffnung 20 durch die Abdeckplatten 21, 22 freigegeben ist, ist eine Menge des durch die Ausgabeöffnung 20 ausgegebenen Enthaarungswachses einstellbar. Dies ermöglicht eine genaue Dosierbarkeit der Menge an ausgegebenem Enthaarungswachs.

Die Bedieneinheit 5a, 5b der Vorrichtung 1 ist in Fig. 6 näher gezeigt. Die Bedieneinheit 5a, 5b weist mehrere, in Fig. 6 vier, manuell durch einen Benutzer betätigbare Bedienelemente 12 auf. Den Bedienelementen 12 können unterschiedliche, vorab festgelegte Mengen von auszugebenden Enthaarungswachs zugeordnet sein, d.h. je nach Betätigung eines der Bedienelemente 12 wird eine vorab festgelegte Menge des Enthaarungswachses ausgegeben. Die Bedienelemente 12 können z.B. verschiedenen Körperbereichen, in Fig. den Körperbereichen "Beine/Arme", "Rücken" und "Bauch/Po", zugeordnet sein. Weiter ist in Fig. 6 ein Bedienelement "Manuell" vorgesehen, mit dem eine vom Benutzer frei wählbare Menge des Enthaarungswachses ausgegeben werden kann. Die Menge an ausgegebenem Enthaarungswachs ist dabei durch den Zeitraum, in dem die Ausgabeöffnung 20 durch die Abdeckplatten 21, 22 freigegeben ist, festgelegt, wie oben beschrieben.

Die Bedieneinheit 5a, 5b kann beispielsweise Bedienelemente 12 in Form von Knöpfen oder Schaltflächen aufweisen. Die Bedieneinheit kann ein Touch-Display aufweisen, auf dem die Bedienelemente darstellbar sind.

In Fig. 1 bis 3 sind für die linken Behälter 7a, 9a und für die rechten Behälter 7b, 9b jeweils separate Bedieneinheiten 5a bzw. 5b gezeigt. Es kann jedoch auch eine einzige zentrale Bedieneinheit vorgesehen sein, über die die jeweiligen Mengen ausgegebenen Enthaarungswachses für beide untere Behälter 9a und 9b zentral einstellbar ist (in den Figuren nicht gezeigt).

Im Betrieb wird durch einen Benutzer Enthaarungswachs in fester Form (nichtfliessfähiger Zustand) in zumindest einen der Materialkästen 11a, 11b eingefüllt. Vorzugsweise wird Enthaarungswachs in jeden der beiden Materialkästen 11a, 11b eingefüllt. Insbesondere ist es möglich, dass jeder der beiden Materialkästen 11a, 11b eine unterschiedliche Sorte eines Enthaarungswachses aufnimmt. Das in den/die Materialkästen einzubringende Enthaarungswachs kann beispielsweise in einer Wachsdose (in den Figuren nicht gezeigt) bereitgestellt sein und/oder in der Wachsdose in den Materialkasten eingebracht werden. Eine Wachsdose kann beispielsweise einen Inhalt von 400ml oder 800 ml Enthaarungswachs umfassen.

Anschliessend werden die Heizvorrichtungen 8a, 8b der beiden oberen Behälter 7a, 7b durch die Steuereinheit so angesteuert, dass das Enthaarungswachs in den Materialkästen 11a, 11b erwärmt und dadurch mindestens an der Behälterwand / Materialkastenwand in einen fliessfähigen Zustand versetzt wird. Eine Soll-Temperatur des Enthaarungswachses in den oberen Behältern 7a, 7b kann beispielsweise 70°C betragen. Die Temperaturfühler 15 messen dabei eine Ist-Temperatur des oberen Behälters 7a, 7b und/oder des darin enthaltenen Enthaarungswachses und übermitteln die gemessene Temperatur an die Steuereinheit, die eine Heizleistung der Heizvorrichtung 8a und/oder 8b vorzugsweise anpasst, um die gewünschte Soll-Temperatur in dem jeweiligen oberen Behälter 7a bzw. 7b zu erzielen und im Wesentlichen konstant zu halten. Eine Soll-Temperatur des oberen Behälters 7a bzw. 7b kann kleiner sein als eine Soll-Temperatur des jeweiligen unteren Behälters 9a bzw. 9b (s.u.).

Das fliessfähige Enthaarungswachs gelangt dann in den jeweiligen unteren Behälter 9a, 9b, wo es durch die entsprechende Heizvorrichtung 10a bzw. 10b weiter erhitzt wird. Die Temperaturfühler 15 messen eine Ist-Temperatur des unteren Behälters 9a bzw. 9b und/oder des darin enthaltenen Enthaarungswachses und übermitteln die gemessene Temperatur an die Steuereinheit. Die Steuereinheit passt eine Heizleistung der Heizvorrichtung 10a bzw. 10b vorzugsweise so an, dass eine Soll-Temperatur des Enthaarungswachses in dem unteren Behälter 9a bzw. 9b erreicht und im Wesentlichen konstant gehalten wird. Der Begriff "Im Wesentlichen" drückt dabei aus, dass Temperaturschwankungen, beispielsweise im Bereich von ± 2°C, mit umfasst sind. Eine Soll-Temperatur des Enthaarungswachses in dem unteren Behälter 9a, 9b kann beispielsweise zwischen 50°C und 80°C, vorzugsweise zwischen 55°C und 75°C betragen. Insbesondere können für den linken unteren Behälter 9a und den rechten unteren Behälter 9b unterschiedliche Soll-Temperaturen vorgesehen sein, beispielsweise 75°C im linken unteren Behälter 9a, und 55°C im rechten unteren Behälter 9b. In diesem Zustand ist das in den unteren Behältern 9a, 9b bevorratete Enthaarungswachs anwendungsbereit.

Der Benutzer kann nun durch Betätigen eines der Bedienelemente 12 der jeweiligen Bedieneinheit 5a oder 5b eine Menge des anwendungsbereiten Enthaarungswachses aus der Vorrichtung 1 entnehmen. Die Steuereinheit steuert die Aktuatoren 24, 25 des jeweiligen unteren Behälters 9a bzw. 9b so an, dass sie die Abdeckplatten 21, 22 in die zweite Position bewegen (s. Fig. 5c), in der die Ausgabeöffnung 20 freigeben ist. Durch den Zeitraum, in dem die Ausgabeöffnung 20 freigegeben ist, ist die Menge des ausgegebenen Enthaarungswachses festgelegt. Somit wird das Enthaarungswachs dosiert ausgegeben.

Der Benutzer kann beispielsweise einen Becher unter den jeweiligen Ausgabeabschnitt 16a bzw. 16b halten, um die dosiert ausgegebene Menge des Enthaarungswachses darin aufzunehmen.

Beispielsweise kann durch Betätigen des Bedienelements "Beine/Arme" (s. Fig. 6) oder des Bedienelements "Rücken" eine Menge von 250 ml des Enthaarungswachses ausgegeben wird, durch Betätigen des Bedienelements "Bauch/Po" eine Menge von 200 ml, und durch das Betätigen des Bedienelements "Manuell" kann eine vom Benutzer individuell gewählte Menge des Enthaarungswachses ausgegeben wird. Insbesondere kann die in Fig. 6 gezeigte Bedieneinheit dem linken unteren Behälter 9a zugeordnet sein, in dem das Enthaarungswachs beispielsweise bei einer Soll-Temperatur (Anwendungstemperatur) von 75°C aufbewahrt wird (s.o.).

Weitere mögliche Bedienelemente, z.B. des anderen, in Fig. 6 nicht dargestellten Bedienelements, können weiteren Körperarealen zugeordnet sein, z.B. "Gesichtspartien", "Achseln", "Bikini" und "Manuell", wobei durch Betätigen des Bedienelements "Gesichtspartien" eine Menge von 70 ml des Enthaarungswachses ausgegeben wird, durch Betätigen des Bedienelements "Achseln" eine Menge von 125 ml, durch Betätigen des Bedienelements "Bikini" eine Menge von 150 ml und durch Betätigen des Bedienelements "Manuell" eine vom Benutzer individuell gewählte Menge des Enthaarungswachses. Insbesondere kann die vorstehend beschrieben, in Fig. 6 nicht gezeigte Bedieneinheit, dem rechten unteren Behälter 9b zugeordnet sein, in dem das Enthaarungswachs beispielsweise bei einer Soll-Temperatur (Anwendungstemperatur) von 55°C aufbewahrt wird (s.o.).

Die Erfindung ist nicht auf die vorstehend beschriebene Ausführungsform beschränkt. Beispielsweise kann die in den Figuren gezeigte Vorrichtung auch mit nur einem oberen und unteren Behälter und entsprechenden Heizvorrichtungen, oder mit mehr als zwei oberen Behältern, unteren Behältern und jeweiligen Heizvorrichtungen ausgebildet sein. Vorzugsweise weist jeder untere Behälter eine separate Ausgabeöffnung zum Ausgeben von in dem unteren Behälter vorgesehenen Enthaarungswachs oder eines anderen Schmelzproduktes auf.

Anstelle von zwei Abdeckplatten 21, 22 kann zum wahlweisen Verschliessen oder Freigeben der Ausgabeöffnung 20 des unteren Behälters (s. Fig. 5a-5c) auch nur eine Abdeckplatte oder mehr als zwei Abdeckplatten vorgesehen sein. Auch können andere Elemente als die oben beschriebenen Abdeckplatten als Auslassabdeckung(en) vorgesehen sein.

Die Aktuatoren können auch als andere Antriebselemente oder Motoren als einen Solenoidmotor ausgebildet sein.

Auch können die einzelnen Komponenten der Vorrichtung von der hier beschriebenen Ausgestaltung, insbesondere in ihrer Form, abweichen. Beispielsweise können die Behälter zur Aufnahme des Enthaarungswachses eine andere als eine runde bzw. zylindrische Form aufweisen. Auch kann eine Steuerung der Vorrichtung anders als mittels der oben beschriebenen Steuerkarte mit Relais erfolgen, beispielsweise mittels einer Steuereinheit, die innerhalb oder ausserhalb der Vorrichtung bzw. des Gehäuses 4 vorgesehen ist, und über die die einzelnen Bestandteile der Vorrichtung 1 in koordinierter Weise zum Durchführen des Erwärmungs- und Dosierprozesses gesteuert werden. Der Begriff "Steuereinheit" bezeichnet insbesondere jede computerbasierte Steuervorrichtung, die in der Lage ist, den Betrieb der Vorrichtung oder eines Bestandteils derselben zu steuern. Beispielsweise kann die Steuereinheit ein Computer sein. Die Steuereinheit kann eine CPU enthalten, deren Betrieb durch ein Computerprogramm (Software) gesteuert wird.

## Patentansprüche

1. Vorrichtung (1) zur Aufbewahrung und/oder Dosierung eines Schmelzproduktes, insbesondere Enthaarungswachs, umfassend:
einen ersten oberen Behälter (7a, 7b) zur Aufnahme des Schmelzprodukts,
eine erste Heizvorrichtung (8a, 8b), die in oder an dem ersten oberen Behälter vorgesehen ist, um das Schmelzprodukt in dem ersten oberen Behälter zu erhitzen,
einen ersten unteren Behälter (9a, 9b), der unterhalb des ersten oberen Behälters (7a, 7b) vorgesehen ist, zur Aufnahme des Schmelzprodukts aus dem ersten oberen Behälter,
eine zweite Heizvorrichtung (10a, 10b), die in oder an dem ersten unteren Behälter (9a, 9b) vorgesehen ist, um das Schmelzprodukt in dem ersten unteren Behälter zu erhitzen, und
einen Auslass (20), der an einer Behälterunterseite des ersten unteren Behälters (9a, 9b) vorgesehen ist, um das Schmelzprodukt aus dem ersten unteren Behälter auszugeben,
wobei zumindest eine Auslassabdeckung (21, 22) an dem Auslass vorgesehen ist, die im Wesentlichen flächig ausgebildet ist und dazu ausgebildet ist, den Auslass (20) zu verschliessen, und
zumindest einen Aktuator (24, 25), der mit der Auslassabdeckung (21, 22) verbunden und dazu ausgebildet ist, die Auslassabdeckung durch eine translatorische Bewegung (B1, B2) im Wesentlichen parallel zu einer Ebene der Auslassabdeckung in eine erste Position zu bringen, in der die Auslassabdeckung den Auslass vollständig verschliesst, und in eine zweite Position, in der die Auslassabdeckung den Auslass freigibt.

2. Vorrichtung nach Anspruch 1, weiter umfassend eine Steuereinheit (13, 14), die ausgebildet und/oder programmiert ist, den zumindest einen Aktuator (24, 25) so zu steuern, dass die Auslassabdeckung von der ersten Position in die zweite Position gebracht wird, um eine vorab festgelegte Menge des in dem ersten unteren Behälter vorgesehenen Schmelzprodukts durch den Auslass (20) auszugeben.

3. Vorrichtung nach Anspruch 2, weiter umfassend eine Bedieneinheit (5a, 5b) mit zumindest einem ersten Bedienelement (12) zur Auswahl einer ersten vorab festgelegten Menge des Schmelzprodukts und zumindest einem zweiten Bedienelement (12) zur Auswahl einer von der ersten Menge verschiedenen zweiten vorab festgelegten Menge des Schmelzprodukts, wobei die erste Menge und die zweite Menge vorzugsweise verschiedenen Anwendungsbereichen, insbesondere verschiedenen Körperbereichen, zugeordnet sind.

4. Vorrichtung nach Anspruch 2 oder 3, wobei die Steuereinheit (13, 14) die erste und die zweite Heizvorrichtung (8a, 8b, 10a, 10b) so steuert, dass das Schmelzprodukt im ersten oberen Behälter (7a, 7b) in einen fliessfähigen Zustand versetzt wird, und/oder dass eine Temperatur des Schmelzprodukts in dem ersten unteren Behälter (9a, 9b) im Wesentlichen konstant gehalten wird, vorzugsweise einen im Wesentlichen konstanten Wert in einem Bereich zwischen 50°C und 80°C, weiter bevorzugt zwischen 55°C und 75°C, aufweist, und/oder so, dass eine Temperatur des Schmelzprodukts im ersten oberen Behälter (7a, 7b) kleiner ist als eine Temperatur des Schmelzprodukts im ersten unteren Behälter (9a, 9b).

5. Vorrichtung nach Anspruch 4, weiter umfassend zumindest eine Temperaturmesseinrichtung (15), insbesondere einen Temperaturfühler, zum Erfassen einer Temperatur des Schmelzprodukts in dem ersten oberen und/oder unteren Behälter, wobei die zumindest eine Temperaturmesseinrichtung dazu ausgebildet ist, die erfasste Temperatur an die Steuereinheit (13, 14) zu übermitteln.

6. Vorrichtung nach einem der Ansprüche 1 bis 5, wobei der Aktuator als ein Solenoidmotor (24, 25) ausgebildet ist.

7. Vorrichtung nach einem der Ansprüche 1 bis 6, wobei die erste und/oder die zweite Heizvorrichtung (8a, 8b, 10a, 10b) als eine Widerstandsheizung ausgebildet ist, die vorzugsweise um eine Aussenseite des ersten oberen und/oder unteren Behälters herum vorgesehen ist.

8. Vorrichtung nach einem der Ansprüche 1 bis 7, wobei der erste untere Behälter (9a, 9b) einen Behälterboden aufweist und der Auslass als eine Auslassöffnung (20) in dem Behälterboden ausgebildet ist.

9. Vorrichtung nach einem der Ansprüche 1 bis 8, weiter umfassend einen trichterförmigen Ausgabeabschnitt (16a, 16b), der unterhalb des Auslasses angeordnet ist, um durch den Auslass ausgegebenes Schmelzprodukt nach unten abzugeben.

10. Vorrichtung nach einem der Ansprüche 1 bis 9, wobei die Auslassabdeckung eine erste Auslassabdeckung ist, und
die Vorrichtung weiter eine zweite Auslassabdeckung (21, 22) umfasst, die am Auslass (20) vorgesehen und im Wesentlichen flächig ausgebildet ist, wobei die erste und die zweite Auslassabdeckung (21, 22) dazu ausgebildet sind, den Auslass gemeinsam zu verschliessen oder freizugeben,
und zumindest einen zweiten Aktuator (24, 25), der mit der zweiten Auslassabdeckung verbunden und dazu ausgebildet ist, die zweite Auslassabdeckung (21, 22) durch eine translatorische Bewegung im Wesentlichen parallel zu einer Ebene der zweiten Auslassabdeckung in eine erste Position zu bringen, in der die zweite Auslassabdeckung gemeinsam mit der ersten Auslassabdeckung den Auslass vollständig verschliesst, und in eine zweite Position, in der die zweite Auslassabdeckung gemeinsam mit der ersten Auslassabdeckung den Auslass freigibt.

11. Vorrichtung nach einem der Ansprüche 1 bis 10, weiter umfassend einen Materialkasten (11a, 11b) zur Aufnahme des unverflüssigten Schmelzprodukts, wobei der Materialkasten zumindest teilweise im ersten oberen Behälter (7a, 7b) angeordnet ist.

12. Vorrichtung nach einem der Ansprüche 1 bis 11, wobei der erste obere und/oder untere Behälter thermisch isoliert und/oder geruchsdicht ausgebildet ist, und/oder
weiter umfassend ein Gehäuse (4), in dem zumindest der erste obere und untere Behälter, sowie die erste und zweite Heizvorrichtung vorgesehen sind.

13. Vorrichtung nach einem der Ansprüche 1 bis 12, weiter umfassend einen zweiten oberen Behälter (7a, 7b) mit einer dritten Heizvorrichtung (8a, 8b), die ähnlich, vorzugsweise identisch, zum ersten oberen Behälter und der ersten Heizvorrichtung ausgebildet sind,
einen zweiten unteren Behälter (9a, 9b) mit einem Auslass (20) und einer vierten Heizvorrichtung (10a, 10b), die ähnlich, vorzugsweise identisch, zum ersten unteren Behälter und der zweiten Heizvorrichtung ausgebildet sind, und
wobei vorzugsweise die zweite und die vierte Heizvorrichtung so ausgebildet sind und/oder die Vorrichtung eine Steuereinheit aufweist zur Steuerung der zweiten und vierten Heizvorrichtung so, dass eine Temperatur des Schmelzprodukts in dem ersten unteren Behälter grösser ist als eine Temperatur des Schmelzprodukts in dem zweiten unteren Behälter.

14. Verfahren zur Aufbewahrung und/oder Dosierung eines Schmelzproduktes, insbesondere eines Enthaarungswachs, mit den Schritten:
Einbringen des Schmelzprodukts in einen ersten oberen Behälter (7a, 7b),
Erhitzen des Schmelzprodukts in dem ersten oberen Behälter mittels einer ersten Heizvorrichtung (8a, 8b), die in oder an dem ersten oberen Behälter vorgesehen ist, vorzugsweise über die Behälterwand / Materialkastenwand,
Einbringen des Schmelzprodukts in einen ersten unteren Behälter (9a, 9b), der unterhalb des ersten oberen Behälters vorgesehen ist, vorzugsweise unter Einwirkung von Schwerkraft,
Erhitzen des Schmelzprodukts in dem ersten unteren Behälter mittels einer zweiten Heizvorrichtung (10a, 10b), die in oder an dem ersten unteren Behälter vorgesehen ist, und
Ausgeben des Schmelzprodukts über einen Auslass (20), der an einer Behälterunterseite des ersten unteren Behälters (9a, 9b) vorgesehen ist,
wobei zumindest eine Auslassabdeckung (21, 22) an dem Auslass vorgesehen ist, die im Wesentlichen flächig ausgebildet und dazu ausgebildet ist, den Auslass zu verschliessen, und
wobei die Auslassabdeckung (21, 22) durch zumindest einen Aktuator (24, 25), der mit der Auslassabdeckung verbunden ist, eine translatorische Bewegung im Wesentlichen parallel zu einer Ebene der Auslassabdeckung ausführt, um in eine erste Position zu gelangen, in der die Auslassabdeckung den Auslass vollständig verschliesst, und/oder in eine zweite Position, in der die Auslassabdeckung den Auslass freigibt.

## Claims

1. A device (1) for storing and/or metering a melt product, particularly depilatory wax, comprising:
a first upper container (7a, 7b) for receiving the melt product,
a first heating device (8a, 8b), which is provided in or on the first upper container, in order to heat the melt product in the first upper container,
a first lower container (9a, 9b), which is provided underneath the first upper container (7a, 7b), for receiving the melt product from the first upper container,
a second heating device (10a, 10b), which is provided in or on the first lower container (9a, 9b), in order to heat the melt product in the first lower container, and
an outlet (20), which is provided on an underside of the first lower container (9a, 9b), in order to discharge the melt product from the first lower container,
wherein at least one outlet cover (21, 22), which is essentially flat and designed for closing the outlet (20), is provided on the outlet, and
wherein the device comprises at least one actuator (24, 25) that is connected to the outlet cover (21, 22) and designed for moving the outlet cover into a first position, in which the outlet cover completely closes the outlet, and into a second position, in which the outlet cover opens up the outlet, in the form of a translational movement (B1, B2) essentially parallel to a plane of the outlet cover.

2. The device according to claim 1, furthermore comprising a control unit (13, 14) that is designed and/or programmed for controlling the at least one actuator (24, 25) in such a way that the outlet cover is moved from the first position into the second position in order to discharge a predefined quantity of the melt product provided in the first lower container through the outlet (20).

3. The device according to claim 2, furthermore comprising an operating unit (5a, 5b) with at least one first operating element (12) for selecting a first predefined quantity of the melt product and at least one second operating element (12) for selecting a second predefined quantity of the melt product, which differs from the first quantity, wherein the first quantity and the second quantity preferably are assigned to different application areas, particularly different body areas.

4. The device according to claim 2 or 3, wherein the control unit (13, 14) controls the first and the second heating device (8a, 8b, 10a, 10b) in such a way that the melt product in the first upper container (7a, 7b) is transformed into a free-flowing state and/or that a temperature of the melt product in the first lower container (9a, 9b) is essentially kept constant, preferably at an essentially constant value in a range between 50 °C and 80 °C, particularly between 55 °C and 75 °C, and/or that a temperature of the melt product in the first upper container (7a, 7b) is lower than a temperature of the melt product in the first lower container (9a, 9b).

5. The device according to claim 4, furthermore comprising at least one temperature measuring device (15), particularly a temperature sensor, for measuring a temperature of the melt product in the first upper and/or lower container, wherein the at least one temperature measuring device is designed for transmitting the measured temperature to the control unit (13, 14).

6. The device according to one of claims 1 to 5, wherein the actuator is realized in the form of a solenoid motor (24, 25).

7. The device according to one of claims 1 to 6, wherein the first and/or the second heating device (8a, 8b, 10a, 10b) is realized in the form of a resistance heater, which preferably is provided around an outer side of the first upper and/or lower container.

8. The device according to one of claims 1 to 7, wherein the first lower container (9a, 9b) has a container bottom and the outlet is realized in the form of an outlet opening (20) in the container bottom.

9. The device according to one of claims 1 to 8, furthermore comprising a funnel-shaped discharge section (16a, 16b), which is arranged underneath the outlet, in order to deliver melt product discharged through the outlet downward.

10. The device according to one of claims 1 to 9, wherein the outlet cover is a first outlet cover and
the device furthermore comprises a second outlet cover (21, 22), which is essentially flat and provided on the outlet (20), wherein the first and the second outlet cover (21, 22) are designed for collectively closing or opening up the outlet,
and wherein the device comprises at least one second actuator (24, 25) that is connected to the second outlet cover and designed for moving the second outlet cover (21, 22) into a first position, in which the second outlet cover completely closes the outlet together with the first outlet cover, and into a second position, in which the second outlet cover opens up the outlet together with the first outlet cover, in the form of a translational movement essentially parallel to a plane of the second outlet cover.

11. The device according to one of claims 1 to 10, furthermore comprising a material box (11a, 11b) for receiving the non-liquefied melt product, wherein the material box is at least partially arranged in the first upper container (7a, 7b).

12. The device according to one of claims 1 to 11, wherein the first upper and/or lower container are thermally insulated and/or designed in an odor-proof manner and/or
wherein the device furthermore comprises a housing (4), in which at least the first upper and lower container and the first and the second heating device are provided.

13. The device according to one of claims 1 to 12, furthermore comprising
a second upper container (7a, 7b) with a third heating device (8a, 8b), which are realized similar, preferably identical, to the first upper container and the first heating device,
a second lower container (9a, 9b) with an outlet (20) and a fourth heating device (10a, 10b), which are realized similar, preferably identical, to the first lower container and the second heating device, and
wherein the second and the fourth heating device preferably are realized in such a way and/or the device has a control unit for controlling the second and the fourth heating device in such a way that a temperature of the melt product in the first lower container is higher than a temperature of the melt product in the second lower container.

14. A method for storing and/or metering a melt product, particularly a depilatory wax, comprising the following steps:
introducing the melt product into a first upper container (7a, 7b),
heating the melt product in the first upper container by means of a first heating device (8a, 8b) provided in or on the first upper container, preferably via the container wall/material box wall,
introducing the melt product into a first lower container (9a, 9b) provided underneath the first upper container, preferably under the influence of gravity,
heating the melt product in the first lower container by means of a second heating device (10a, 10b) provided in or on the first lower container, and
discharging the melt product through an outlet (20) provided on an underside of the first lower container (9a, 9b),
wherein at least one outlet cover (21, 22), which is essentially flat and designed for closing the outlet, is provided on the outlet, and
wherein at least one actuator (24, 25), which is connected to the outlet cover, causes the outlet cover (21, 22) to carry out a translational movement essentially parallel to a plane of the outlet cover in order to reach a first position, in which the outlet cover completely closes the outlet, and/or a second position, in which the outlet cover opens up the outlet.

## Revendications

1. Dispositif (1), destiné à conserver et / ou à doser un produit de fusion, notamment une cire à épiler, comprenant :
un premier récipient (7a, 7b) supérieur, destiné à recevoir le produit de fusion,
un premier dispositif de chauffage (8a, 8b), qui est prévu dans ou sur le premier récipient supérieur, pour chauffer le produit de fusion dans le premier récipient supérieur,
un premier récipient (9a, 9b) inférieur, qui est prévu en-dessous du premier récipient (7a, 7b) supérieur, destiné à recevoir le produit de fusion à partir du premier récipient supérieur,
un deuxième dispositif de chauffage (10a, 10b), qui est prévu dans ou sur le premier récipient (9a, 9b) inférieur, pour chauffer le produit de fusion dans le premier récipient inférieur et
une sortie (20), qui est prévue sur une face inférieure de récipient du premier récipient (9a, 9b) inférieur, pour distribuer le produit de fusion à partir du premier récipient inférieur,
au moins un couvercle de sortie (21, 22) étant prévu sur la sortie, qui est sensiblement conçu de forme plane et qui est conçu pour fermer la sortie (20) et
au moins un actionneur (24, 25), qui est relié avec le couvercle de sortie (21, 22) et qui est conçu pour amener le couvercle de sortie par un déplacement (B1, B2) en translation sensiblement parallèle à un plan du couvercle de sortie dans une première position, dans laquelle le couvercle de sortie ferme entièrement la sortie et dans une deuxième position, dans laquelle le couvercle de sortie libère la sortie.

2. Dispositif selon la revendication 1, comprenant par ailleurs une unité de commande (13, 14), qui est conçue et / ou programmée de sorte à commander l'au moins un actionneur (24, 25) de manière à ce que le couvercle de sortie soit amené de la première position dans la deuxième position, pour distribuer une quantité préalablement déterminée du produit de fusion prévu dans le premier récipient inférieur à travers la sortie (20).

3. Dispositif selon la revendication 2, comprenant par ailleurs une unité de manipulation (5a, 5b), pourvue d'au moins un premier élément de manipulation (12), destiné à sélectionner une première quantité préalablement déterminée du produit de fusion et d'au moins un deuxième élément de manipulation (12), destiné à sélectionner une deuxième quantité préalablement déterminée différente de la première quantité du produit de fusion, la première quantité et la deuxième quantités étant affectées de préférence à différents domaines d'application, notamment à différentes zones corporelles.

4. Dispositif selon la revendication 2 ou 3, l'unité de commande (13, 14) commandant le premier et le deuxième dispositifs de chauffage (8a, 8b, 10a, 10b), de telle sorte que le produit de fusion dans le premier récipient (7a, 7b) supérieur soit amené dans un état fluide et / ou qu'une température du produit de fusion dans le premier récipient (9a, 9b) inférieur soit maintenue à un niveau sensiblement constant, présente de préférence une valeur sensiblement constante dans un ordre compris entre 50 °C et 80 °C, de manière plus préférentielle, entre 55 °C et 75 °C, et / ou de sorte qu'une température du produit de fusion dans le premier récipient (7a, 7b) supérieur soit inférieure à une température du produit de fusion dans le premier récipient (9a, 9b) inférieur.

5. Dispositif selon la revendication 4, comprenant par ailleurs au moins un système de mesure (15) de la température, notamment une sonde thermique, destiné à détecter une température du produit de fusion dans le premier récipient supérieur et / ou inférieur, l'au moins un système de mesure de la température étant conçu pour transmettre la température détectée à l'unité de commande (13, 14).

6. Dispositif selon l'une quelconque des revendications 1 à 5, l'actionneur étant conçu sous la forme d'un moteur solénoïde (24, 25).

7. Dispositif selon l'une quelconque des revendications 1 à 6, le premier et / ou le deuxième dispositif de chauffage (8a, 8b, 10a, 10b) étant conçu sous la forme d'un chauffage à résistance, qui est prévu de préférence autour d'une face extérieure du premier récipient supérieur et / ou inférieur.

8. Dispositif selon l'une quelconque des revendications 1 à 7, le premier récipient (9a, 9b) inférieur comportant un fond inférieur de récipient et la sortie étant conçue sous la forme d'un orifice de sortie (20) dans le fond inférieur de récipient.

9. Dispositif selon l'une quelconque des revendications 1 à 8, comprenant par ailleurs une partie distributrice (16a, 16b) en forme d'entonnoir, qui est placée en-dessous de la sortie, pour livrer vers le bas du produit de fusion distribué à travers la sortie.

10. Dispositif selon l'une quelconque des revendications 1 à 9, le couvercle de sortie étant un premier couvercle de sortie et
le dispositif comprenant par ailleurs un deuxième couvercle de sortie (21, 22), qui est prévu sur la sortie (20) et qui est conçu de forme sensiblement plane, le premier et le deuxième couvercles de sortie (21, 22) étant conçus pour fermer ou pour libérer conjointement la sortie
et au moins un deuxième actionneur (24, 25), qui est relié avec le deuxième couvercle de sortie et qui est conçu pour amener le deuxième couvercle de sortie (21, 22) par un déplacement en translation, sensiblement à la parallèle d'un plan du deuxième couvercle de sortie dans une première position, dans laquelle le deuxième couvercle de sortie ferme totalement la sortie, conjointement avec le premier couvercle de sortie et dans une deuxième position, dans laquelle le deuxième couvercle de sortie libère la sortie, conjointement avec le premier couvercle de sortie.

11. Dispositif selon l'une quelconque des revendications 1 à 10, comprenant par ailleurs un caisson à matière (11a, 11b), destiné à recevoir le produit de fusion non liquéfié, le caisson à matière étant placé au moins partiellement dans le premier récipient (7a, 7b) supérieur.

12. Dispositif selon l'une quelconque des revendications 1 à 11, le premier récipient supérieur et / ou inférieur étant thermiquement isolé et / ou conçu de manière étanche aux odeurs et / ou
comprenant par ailleurs un boîtier (4), dans lequel sont prévus au moins le premier récipient supérieur et inférieur, ainsi que le premier et le deuxième dispositifs de chauffage.

13. Dispositif selon l'une quelconque des revendications 1 à 12, comprenant par ailleurs un deuxième récipient (7a, 7b) supérieur, pourvu d'un troisième dispositif de chauffage (8a, 8b), qui sont conçus de manière analogue, de préférence identique au premier récipient supérieur et au premier dispositif de chauffage,
un deuxième récipient (9a, 9b) inférieur, pourvu d'une sortie (20) et d'un quatrième dispositif de chauffage (10a, 10b), qui sont conçus de manière analogue, de préférence identique au premier récipient inférieur et au deuxième dispositif de chauffage et
de préférence le deuxième et le quatrième dispositifs de chauffage étant conçus et / ou le dispositif comportant une unité de commande, destinée à commander le deuxième et le quatrième dispositifs de chauffage de telle sorte qu'une température du produit de fusion dans le premier récipient inférieur soit supérieure à une température du produit de fusion dans le deuxième récipient inférieur.

14. Procédé, destiné à conserver et / ou à doser un produit de fusion, notamment une cire à épiler, comportant les étapes consistant à :
introduire le produit de fusion dans un premier récipient (7a, 7b) supérieur,
faire chauffer le produit de fusion dans le premier récipient supérieur au moyen d'un premier dispositif de chauffage (8a, 8b), qui est prévu dans ou sur le premier récipient supérieur, de préférence par l'intermédiaire de la paroi du récipient / paroi du caisson à matière, introduire le produit de fusion dans un premier récipient (9a, 9b) inférieur, qui est prévu en-dessous du premier récipient supérieur, de préférence sous l'effet de la force de gravité,
faire chauffer le produit de fusion dans le premier récipient inférieur au moyen d'un deuxième dispositif de chauffage (10a, 10b), qui est prévu dans ou sur le premier récipient et
distribuer le produit de fusion par l'intermédiaire d'une sortie (20), qui est prévue sur une face inférieure de récipient du premier récipient (9a, 9b) inferieur,
au moins un couvercle de sortie (21, 22) qui est conçu de forme sensiblement plane et qui est conçu pour fermer la sortie étant prévu sur la sortie et
le couvercle de sortie (21, 22) réalisant par au moins un actionneur (24, 25), qui est relié avec le couvercle de sortie un déplacement en translation sensiblement à la parallèle d'un plan du couvercle de sortie, pour arriver dans une première position, dans laquelle le couvercle de sortie ferme totalement la sortie et / ou dans une deuxième position, dans laquelle le couvercle de sortie libère la sortie.
